# DEMANDE DE BREVET EUROPEEN

(11) **EP 0 399 894 A1**
(43) Date de publication de la demande: **28.11.1990**
(21) Numéro de dépôt: 90401357.0
(22) Date de dépôt: 22.05.1990
(51) Int. Cl.: A47C 5/12, F16B 12/00

(54) **Meuble en matière plastique pour s'asseoir**

(30) Priorité: 25.05.1989 FR 8906877
(71) Demandeur: GROSFILLEX S.A.R.L. Société à responsabilité limitée dite :, F-01107 Oyonnax (FR)
(72) Inventeur: Tergny M., Patrice, F-01100 Oyonnax (FR)
(74) Mandataire: Caunet, Jean

(57) **Abrégé**

Le meuble comprenant plusieurs composants dont deux flancs (3) et au moins une coque (1), la liaison de deux composants entre eux est assurée, à l'avant comme à l'arrière, par un plot d'assemblage (15, 16) faisant corps avec l'un des composants, s'étendant en saillie latérale pour pointer vers le haut et coopérant par emboîtement avec un logement de montage (17, 18) de l'autre composant qui débouche vers le bas pour la pénétration, par coulissement dans un plan vertical, des plots antérieur (15) et postérieur (16) d'assemblage, une vis (41, 42) traversant chaque plot de bas en haut et se vissant dans un trou (45, 46) dudit autre composant

## Description

La présente invention concerne un meuble en matière plastique pour s'asseoir du type de ceux qui comportent deux flancs et au moins une coque assemblés et fixés entre eux.

Les moyens d'assemblage et de fixation de ces meubles connus sont constitués par des tourillons faisant saillie perpendiculairement à la face interne des flancs et pénétrant horizontalement dans des trous de la coque qui débouchent sur le chant de celle-ci, cet emboîtement étant complété par une fixation exécutée par l'intérieur de la coque au moyen d'une vis.

Ce mode de liaison présente l'inconvénient de ne pas être suffisamment rigide et de prendre du jeu à l'usage de sorte que le meuble devient branlant très rapidement.

Par ailleurs, il ne convient pas pour réunir deux coques contigues lorsque le meuble est une banquette. Dès lors, il est nécessaire de prévoir des barres longitudinales complétant la structure, barres qui alourdissent le meuble, augmentent son prix de revient et nuisent à l'esthétique.

De plus, le moule prévu pour la fabrication de la coque est relativement compliqué, étant donné qu'il doit comporter des pièces mobiles pour ménager les trous dans les chants.

Le montage est en outre malcommode car les vis sont d'un accès et d'une manoeuvre difficiles.

Enfin, la coque ne peut pas être utilisée indépendamment des flancs comme chauffeuse, sans l'adjonction de moulures sur les chants pour masquer les trous.

La présente invention a pour but de remédier à ces inconvénients, en proposent un mode de liaison particulier grâce auquel la rigidité du meuble se trouve considérablement améliorée entre coque et flanc, ainsi qu'entre deux coques contigues sans l'adjonction de barres; grâce auquel également les moules de fabrication se trouvent simplifiés, les vis de fixation sont facilement accessibles, les coques ont un aspect fini et le meuble est véritablement modulaire en ce sens que les mêmes modules conviennent quelle que soit la longueur de ce meuble.

Dans ce but et conformément à l'invention, la liaison de deux composants (flancs, coques...) entre eux est assurée, à l'avant comme à l'arrière, par un plot d'assemblage faisant corps avec l'un des composants, s'étendant en saillie latérale pour pointer vers le haut et coopérant par emboîtement avec un logement de montage de l'autre composant qui débouche vers le bas pour la pénétration, par coulissement dans un plan sensiblement vertical, des plots antérieur et postérieur d'assemblage, une vis traversant chaque plot de bas en haut et se vissant dans un trou dudit autre composant.

Avantageusement, si l'on considère la direction de démoulage de la ou de chaque coque qui s'étend obliquement par rapport à l'assise et au dossier, les logements antérieurs et postérieurs de montage de cette coque présentent des parois inclinées sensiblement dans la direction de démoulage pour permettre l'emboîtement dans cette direction des plots d'assemblage conjugués faisant corps avec le composent à rapporter.

Suivant une première forme de réalisation, les plots antérieur et postérieur d'assemblage sont venus de moulage sur chaque flanc et font saillie sur la face latérale intérieure de celui-ci.

Suivant une deuxième forme de réalisation, chaque plot d'assemblage fait saillie sur une pièce moulée comportant également en saillie, dans une direction perpendiculaire, un plot de positionnement destiné à être emboîté dans un logement de réception du composent à équiper et à y être fixé au moyen d'une vis, ces plots étant orientés l'un par rapport à l'autre de façon que, les deux composants à réunir étant convenablement disposés, le plot d'assemblage soit situé en regard du logement de montage correspondant.

Quelle que soit la forme de réalisation choisie, deux plots jumelés d'assemblage font corps avec chacun de deux pieds intermédiaires postérieur et antérieur, ces plots jumelés étant destinés à être emboîtés et fixés dans les logements de montage de deux coques contiguës.

Par ailleurs, pour améliorer la rigidité, chaque plot d'assemblage est raccordé à son support (flanc ou pièce rapportée ou pied intermédiaire) par un épaulement destiné à porter contre le composent délimitant le logement de montage conjugué à ce plot ; chaque plot de positionnement est raccordé à la pièce rapportée par un épaulement destiné à s'appuyer sur le composent délimitant le logement de réception conjugué à ce plot ; les plots ont des faces pentues pour se coincer dans leurs logements.

Divers autres caractéristiques et avantages de l'invention ressortent d'ailleurs de la description détaillée qui suit.

Des formes de réalisation de l'objet de l'invention sont représentées, à titre d'exemples non limitatifs, sur le dessin annexé.

Sur ce dessin :
- les figures 1 et 2 sont des perspectives illustrant un fauteuil et respectivement une banquette dont les composants sont réunis par le dispositif de montage conforme à l'invention
- la figure 3 est une vue de dessous de la banquette selon la figure 2
- la figure 4 est une coupe-élévation verticale prise suivant la ligne IV-IV de la figure 1 et montrant en vue synoptique le montage d'une coque sur un flanc avant emboîtement.
- la figure 5 est une coupe analogue à la figure 4 mais à plus grande échelle, montrant la fixation de la coque sur le flanc après emboîtement.
- les figures 6 et 7, sont des coupes prises suivant les lignes VI-VI et VII-VII respectivement de la figure 5.
- les figures 8 et 9 sont des perspectives partielles illustrant pour la même direction d'emboîtement les pièces rapportées sur le flanc précité en vue de monter celui-ci sur une coque.
- la figure 10 est une coupe-élévation schématique représentant le montage de deux pieds intermédiaires antérieur et postérieur, assurant l'assemblage de deux coques jointives
- la figure 11 est une élévation partielle d'un pied postérieur prise suivant la flèche F de la figure 10.

Comme le montrent les figures 1 à 3, le meuble pour s'asseoir, qu'il s'agisse d'un fauteuil ou d'une banquette, est un assemblage de plusieurs composants modulaires en matière plastique moulée par injection. Aussi, le fauteuil (figure 1) comporte une coque 1 réunie avec deux flancs symétriques 2 et 3. La banquette (figures 2 et 3) comporte deux coques identiques 1 réunies entre elles par un pied intermédiaire postérieur 4 et un pied intermédiaire antérieur 5, ainsi qu'avec deux flancs symétriques 2 et 3.

La coque 1 est monolithique et comporte des membrures 6, 7 qui sont des profilés latéraux entre lesquels s'étendent des lattes 8 sensiblement horizontales pour constituer l'assise, ainsi que des traverses 9 reliées par des lattes montantes 10 pour former le dossier.

Les flancs 2 et 3 présentent la forme d'un arceau dont les branches constituent un pied antérieur droit 11 et un pied postérieur incurvé 12 reliés entre eux, au-dessus du niveau de l'assise, par un arrondi 13 prolongé vers l'arrière par un accoudoir 14. Bien entendu, les flancs 2 et 3 peuvent revoir toute autre forme appropriée à l'esthétique choisie, du moment que les moyens de liaison préconisés dans ce qui suit, peuvent être mis en oeuvre.

Ainsi que cela ressort clairement des figures 4 à 6, la liaison de chaque coque 1 avec un flanc 2 ou 3 est assurée au moyen de plots d'assemblage 15 et 16 coopérant avec des logements de montage 17 et 18.

Les plots d'assemblage 15 et 16 font corps avec les pieds 11 et 12 respectivement, en étant écartés de ceux-ci et en s'étendant pointés vers le haut en saillie sur leur face interne. Les logements de montage 17 et 18 sont délimités par des cloisonnements de la membrure correspondante 6 ou 7 de la coque.

Avantageusement et comme le montre l'exemple illustré par la figure 4, les axes 19 et 20 des logements 17 et 18 sont parallèles à la direction F de démoulage de la coque, c'est-à-dire à la direction suivant laquelle les deux parties du moule sont écartées l'une de l'autre pour dégager ladite coque de l'empreinte délimitée par lesdites parties. Ainsi, les cloisons longitudinales 21, 22 et 23, 24 des logements 17 et 18 qui sont alors sensiblement parallèles (à la dépouille de démoulage ou à la pente de coincement près qui sont évoquées dans ce qui suit) à la direction F, se démoulent très facilement.

Dans l'exemple représenté, les plots d'assemblage 15 et 16 sont des profilés en U dont la section est inscriptible dans un carré pour les pieds postérieurs 12 et dans un rectangle pour les pieds antérieurs 11, section qui correspond sensiblement à celle des logements 17 et 18.

Les cloisons longitudinales 21 à 24 sont donc à contact plan parallèle aux axes 19, 20 et perpendiculaire au plan défini par ceux-ci. Une pente légèrement supérieure à la dépouille de démoulage peut être prévue sur ces cloisons qui, dès lors, en coopérant avec les ailes des plots 15, 16 en pente conjuguée, génèrent le coincement de ceux-ci.

Etant donné que les flancs sont des pièces moulées relativement importantes et géométriquement déformables, le positionnement relatif des plots 15 et 16 n'est pas rigoureusement le même pour tous les flancs. Dans ces conditions, les cloisons 21 à 24 sont situées de telle façon que deux seulement de ces cloisons peuvent porter contre les ailes des plots 15 et 16 lorsque ces plots sont complètement emboltés dans les logements 17 et 18, un léger jeu apparaissant alors entre les deux autres cloisons et lesdits plots.

Les logements sont également délimités par des cloisons antéro postérieures 25 à 28 s'étendant parallèlement au plan défini par les axes 19 et 20. Elles sont en pente et écartées de façon à toutes porter contre les plots 15 et 16.

Suivant une première forme de réalisation non représentée sur le dessin, les plots 15 et 16 sont venus de moulage avec les flancs. Le moule doit alors comporter des pièces mobiles pour permettre le démoulage.

Suivant une deuxième forme de réalisation illustrée par les figures 4 à 9, les plots 15 et 16 font saillie sur des pièces moulées 29 et 30 respectivement. Ces pièces comportent également en saillie, dans une direction perpendiculaire, des plots de positionnement 31 et 32. Ceux-ci ont une forme tubulaire de section rectangulaire complémentaire à celle de logements de réception 33 et 34 respectivement délimités par le flanc 2 ou 3 correspondant. Ces logements sont très faciles à obtenir, étant donné que les flancs sont démoulables perpendiculairement à leurs faces latérales et que les logements peuvent être démoulés dans la même direction, la moitié de moule présentant simplement à leur emplacement des saillies fixes.

Bien entendu, les plots 15 et 31 sont orientés l'un par rapport à l'autre pour que, compte tenu de l'emplacement du logement de réception 33 dans lequel le plot de positionnement 31 conjugué doit être emboîté, le plot d'assemblage 15 soit parfaitement aligné avec le logement de montage 17. D'une façon semblable les plots 16 et 32 sont orientés pour tenir compte des emplacements des logements 34 et 18.

Pour fixer les pièces 29 et 30 sur le flanc 2 ou 3 correspondant, des vis 35 et 36 traversent des trous 37 et 38 ménagés dans les fonds des plots de positionnement 31 et 32 et sont vissées dans des trous 39 et 40 des fonds des logements 33 et 34 de la membrure correspondante 6 ou 7 de la coque 1. Dès lors, des pièces 29 et 30 font corps avec les flancs 2 et 3, les pièces d'un flanc étant symétriques des pièces de l'autre flanc comme le sont d'ailleurs les flancs l'un par rapport à l'autre. Ainsi, ces flancs 2 et 3 présentent en saillie des plots d'assemblage 15 et 16 convenablement orientés.

Pour le montage du meuble (figures 1 à 3), les plots d'assemblage 15 et 16 de chacun des flancs 1 et 2 sont emboîtés dans les logements de montage 17 et 18 de la membrure 6 ou 7 correspondante d'une coque 1. Puis, des vis 41 et 42 traversent des trous 43 et 44 ménagés dans les fonds des plots d'assemblage 15 et 16 et sont vissées dans des manchons 45 et 46 de la coque faisant saillie dans les logements 17 et 18.

Pour améliorer la rigidité de la liaison des flancs 2 et 3 avec la coque 1, les plots d'assemblage 15 et 16 sont raccordés aux pièces 29 et 30 ou auxdits flancs lorsque ceux-ci font corps de moulage avec ces plots, par des épaulements 47 et 48 (figures 8 et 9) assurant une large portée contre les membrures 6 et 7 de la coque et améliorant ainsi les encastrements. Le même moyen peut être mis en oeuvre pour améliorer la fixation des pièces 29 et 30 sur les flancs 2 et 3 et, à cet effet, les plots de positionnement 31 et 32 sont raccordés auxdites pièces 29 et 30 par des épaulements 49 et 50 (figures 8 et 9) assurant une large portée contre les flancs et améliorant ainsi les encastrements.

Considérant maintenant la banquette illustrée par la figure 2, il est important de rappeler que les deux coques 1 sont reliées entre elles et supportées par un pied intermédiaire postérieur 4 et un pied intermédiaire antérieur 5.

Pour assurer la liaison et ainsi que le montrent les figures 10 et 11, les logements de montage 17 et 18 de la membrure 6 de la coque de droite sur la figure 2 et ceux de la membrure 7 de la coque de gauche sont utilisés pour recevoir deux plots d'assemblage 16 faisant corps avec un chapiteau 51 surmontant le pied 4 et respectivement deux plots d'assemblage 15 faisant corps avec un chapiteau 52 surmontant le pied 5, des vis de fixation étant mises en place comme précédemment.

Les moyens décrits dans ce qui précède permettent d'assurer la liaison rigide des flancs 2 et 3, éventuellement des pieds intermédiaires 4 et 5, avec l'assise 8 de la coque 1.

Il peut être avantageux de fixer également les accoudoirs 14 de ces flancs sur le dossier 9, 10 de la coque 1. A cet effet, divers moyens peuvent être mis en oeuvre et en particulier un système à plots et logements du type précité.

## Revendications

1. Meuble en matière plastique pour s'asseoir comprenant plusieurs composants dont deux flancs (2, 3) et au moins une coque (1) s'étendant entre eux,
caractérisé en ce que la liaison de deux composants entre eux est assurée, à l'avant comme à l'arrière, par un plot d'assemblage (15, 16) faisant corps avec l'un des composants (2 à 5), s'étendant en saillie latérale pour pointer vers le haut et coopérant par emboitement avec un logement de montage (17, 18) de l'autre composant qui débouche vers le bas pour la pénétration, par coulissement dans un plan sensiblement vertical, des plots antérieur (15) et postérieur (16) d'assemblage, une vis (41, 42) traversant chaque plot de bas en haut et se vissant dans un trou (45, 46) dudit autre composant.

2. Meuble selon la revendication 1, caractérisé en ce que, considérant la direction de démoulage (F) de la ou de chaque coque (1) qui s'étend obliquement par rapport à l'assise (7, 8) et au dossier (9, 10), les logements antérieurs (17) et postérieurs (18) de montage de cette coque présentent des parois (21 à 24) inclinées sensiblement dans la direction de démoulage pour permettre l'emboîtement dans cette direction des plots d'assemblage conjugués (15, 16) faisant corps avec le composant à rapporter.

3. Meuble selon la revendication 1 ou 2, caractérisé en ce que les plots antérieur (15) et postérieur (16) d'assemblage sont venus de moulage sur chaque flanc (2 ou 3) et font saillie sur la face latérale intérieure de celui-ci.

4. Meuble selon la revendication 1 ou 2, caractérisé en ce que chaque plot d'assemblage (15, 16) fait saillie sur une pièce moulée (29, 30) comportant également en saillie, dans une direction perpendiculaire, un plot de positionnement (31, 32) destiné à être embolté dans un logement de réception (33, 34) du composant à équiper et à y être fixé au moyen d'une vis (35, 36), ces plots étant orientés l'un par rapport à l'autre de façon que, les deux composants à réunir étant convenablement disposés, le plot d'assemblage (15, 16) soit situé en regard du logement de montage (16, 17) correspondant.

5. Meuble selon la revendication 1 ou 2, caractérisé en ce que deux plots jumelés (15, 16) d'assemblage font corps avec chacun de deux pieds intermédiaires postérieur (4) et antérieur (5), ces plots jumelés étant destinés à être emboîtés et fixés dans les logements de montage (17, 18) de deux coques (1) contigues.

6. Meuble selon l'une quelconque des revendications 3 à 5, caractérisé en ce que chaque plot d'assemblage (15, 16) est raccordé à son support flanc : (2, 3) ou pièce rapportée (29, 30) ou pied intermédiaire (4, 5), par un épaulement (47, 48) destiné à porter contre le composant délimitant le logement de montage conjugué (17, 18) à ce plot.

7. Meuble selon la revendication 4, caractérisé en ce que chaque plot de positionnement (31, 32) est raccordé à la pièce rapportée (29, 30) par un épaulement (49, 50) destiné à s'appuyer sur le composant délimitant le logement de réception (33, 34) conjugué à ce plot.

8. Meuble selon l'une quelconque des revendications 3 à 7, caractérisé en ce que chaque plot s'inscrit dans une section carrée ou rectangulaire.

9. Meuble selon l'une quelconque des revendications 3 à 8, caractérisé en ce que les plots ont des faces pentues pour se coincer dans leurs logements.
